# EUROPÄISCHE PATENTSCHRIFT

(11) **EP 3 139 445 B1**
(45) Veröffentlichungstag und Bekanntmachung des Hinweises auf die Patenterteilung: **15.04.2020**
(21) Anmeldenummer: 16187433.4
(22) Anmeldetag: 06.09.2016
(51) Int. Cl.: H01R 4/48, H01R 12/51, H01R 13/635, H01R 9/24

(54) **ANORDNUNG ZUM VERBINDEN EINES ELEKTRISCHES KABELS MIT EINER ELEKTRISCHEN LEITERBAHN**
ASSEMBLY FOR CONNECTING AN ELECTRICAL CABLE TO AN ELECTRICAL CONDUCTOR TRACK
DISPOSITIF POUR CONNECTER UN CÂBLE ÉLECTRIQUE À UNE PISTE CONDUCTRICE ÉLECTRIQUE

(30) Priorität: 07.09.2015 DE 102015114938
(43) Veröffentlichungstag der Anmeldung: 08.03.2017
(73) Patentinhaber: Eaton Intelligent Power Limited, Dublin 4 (IE)
(72) Erfinder: BAUSCH, Christoph, 53123 Bonn (DE); DEDENBACH, Guido, 53175 Bonn (DE); GERVING, Karsten, 53229 Bonn (DE); THAR, Ralf, 53757 St. Augustin (DE); ECK, Sergei, 56269 Diersdorf (DE)
(74) Vertreter: Eaton IP Group EMEA

(56) Entgegenhaltungen:
- EP-A1- 1 353 407
- EP-A1- 1 867 009
- EP-A1- 2 625 747
- CN-U- 203 312 499
- DE-U1- 20 205 821

## Beschreibung

Die Erfindung betrifft eine Anordnung zum Verbinden eines elektrischen Kabels mit einer elektrischen Leiterbahn.

Bei einer üblichen Kontaktierungsvorrichtung zum Kontaktieren eines elektrischen Leiters an eine elektrische Leiterbahn basierend auf der Push-In-Klemmtechnik wird das abisolierte Ende eines elektrischen Leiters in eine Klemmeinrichtung der Kontaktierungsvorrichtung gesteckt und kann damit an der Kontaktierungsvorrichtung fixiert werden, ohne dass dazu ein Betätigungsmechanismus bedient beziehungsweise ein Werkzeug benutzt werden muss. Die Klemmeinrichtung der Kontaktierungsvorrichtung kann beispielsweise eine vorgespannte Blattfeder aufweisen, die von dem Ende des in die Kontaktierungsvorrichtung eingeschobenen Leiters ausgelenkt wird.

Die Blattfeder kann ein scharfkantiges Ende aufweisen. Sobald das Ende des elektrischen Leiters über das scharfkantige Ende der Blattfeder rutscht, drückt die Kante der Blattfeder den Leiter gegen eine elektrische Leiterbahn im Inneren des Gehäuses der Kontaktierungsvorrichtung und sichert den elektrischen Leiter durch Einkerben in das Material des Leiters gegen ein Herausrutschen aus der Kontaktierungsvorrichtung. Zum Lösen des elektrischen Leiters aus der Klemmeinrichtung wird die Blattfeder üblicherweise durch einen Betätigungsmechanismus oder ein geeignetes Werkzeug weiter auslenken und gibt somit das Ende des elektrischen Leiters frei, so dass der elektrische Leiter wieder aus der Kontaktierungsvorrichtung herausgezogen werden kann.

Neben der Kontaktierung eines einzelnen elektrischen Leiters mit der elektrisch leitfähigen Anlagefläche/Leiterbahn im Inneren der Kontaktierungsvorrichtung ist es oftmals erforderlich, einen elektrischen Stecker, der beispielsweise am Ende eines elektrischen Kabels angeordnet ist, an die elektrisch leitfähige Anlagefläche/Leiterbahn anzukoppeln. Im Unterschied zu einem einzelnen elektrischen Leiter, der nach dem Einschieben in die Kontaktierungsvorrichtung gegen ein Herausrutschen gesichert werden muss, soll der Stecker durch einfaches Ziehen entgegen seiner Einschubrichtung wieder aus der Kontaktierungsvorrichtung entnehmbar sein.

Zum Herausziehen des Steckers aus der Kontaktierungsvorrichtung müsste bei der oben angegebenen Ausführungsform der Kontaktierungsvorrichtung ähnlich wie beim Lösen des elektrischen Leiters ebenfalls der Betätigungsmechanismus bedient oder ein geeignetes Werkzeug benutzt werden, um den Stecker durch weiteres Auslenken der Blattfeder aus der Klemmeinrichtung der Kontaktierungsvorrichtung zu lösen. Besonders umständlich wird diese Vorgehensweise zum Lösen des Steckers aus der Kontaktierungsvorrichtung insbesondere dann, wenn der Stecker eine Vielzahl von Steckstiften, die in einer entsprechenden Vielzahl von Klemmeinrichtungen der Kontaktierungsvorrichtung fixiert sind, aufweist. In diesem Fall müssten zum Lösen des Steckers gleichzeitig sämtliche Betätigungsmechanismen bedient oder eine Vielzahl von Werkzeugen gleichzeitig benutzt werden, um die einzelnen Blattfedern zum Freigeben der Steckstifte weg zu biegen.

Ein Anliegen der vorliegenden Erfindung ist es, eine Kontaktierungsvorrichtung zum Kontaktieren eines elektrischen Leiters und eines elektrischen Steckers an eine elektrische Leiterbahn anzugeben, mit der es ermöglicht wird, den elektrischen Leiter und den elektrischen Stecker sicher an der elektrischen Leiterbahn zu kontaktieren, wobei der elektrische Leiter gegen ein Herausrutschen aus der Kontaktierungsvorrichtung gesichert ist und der elektrische Stecker zwar sicher in der Kontaktierungsvorrichtung gehalten, jedoch durch einfaches Ziehen entgegen seiner Einschubrichtung aus der Kontaktierungsvorrichtung wieder entnehmbar ist. Ein weiteres Anliegen der vorliegenden Erfindung ist es, eine Anordnung zum Verbinden eines elektrischen Kabels mit einer elektrischen Leiterbahn anzugeben, wobei das elektrische Kabel einerseits sicher mit der elektrischen Leiterbahn verbunden werden kann und die Verbindung andererseits auf leichte Weise wieder gelöst werden kann.

Dokumente EP1867009A1, EP1353407A1, DE20205821U1 und CN203312499U offenbaren ebenfalls Anordnungen zum Verbinden eines elektrischen Kabels mit einer elektrischen Leiterbahn. Dokument EP2625747A1 offenbart eine Anordnung zum Verbinden eines elektrischen Steckers mit einer elektrischen Leiterbahn.

Eine Anordnung zum Verbinden eines elektrisches Kabels mit einer elektrischen Leiterbahn ist in Patentanspruch 1 angegeben.

Der Kontaktbügel der Kontaktierungsvorrichtung dieser Anordnung ist als eine Klemmfeder ausgebildet und weist eine solche Geometrie auf, dass der elektrische Leiter an einem ersten Abschnitt des Kontaktbügels, insbesondere einem scharfkantigen Ende des ersten Abschnitts des Kontaktbügels, anliegt und durch ein Einkerben des scharfkantigen Endes des Kontaktbügels in das Material des elektrischen Leiters gegen ein Herausrutschen aus der Kontaktierungsvorrichtung gesichert ist. Der in die Kontaktierungsvorrichtung eingeschobene elektrische Stecker liegt hingegen an einem zweiten Abschnitt des Kontaktbügels, der anders als der erste Abschnitt gebogen ist, an. Der zweite Abschnitt des Kontaktbügels weist eine speziell geformten Ausprägung, die keine Kante hat, auf.

Die Kontaktierungsvorrichtung umfasst ein Anschlagelement und der Stecker weist ein dazu entsprechend komplementär geformtes Anschlagelement auf. Beim Einschieben in die Kontaktierungsvorrichtung liegt der Stecker mit seinem Anschlagelement an dem Anschlagelement der Kontaktierungsvorrichtung an und kann dadurch nicht so weit in die Kontaktierungsvorrichtung eingeführt werden kann, dass er das scharfkantige Ende des Kontaktbügels berührt. Der elektrische Stecker wird durch die von der Anpresskraft des ausgelenkten zweiten Abschnitts des Kontaktbügels erzeugten Haftreibung gehalten, kann aber bei Überwindung dieser Reibkraft wieder aus der Kontaktierungsvorrichtung herausgezogen werden, ohne dass der Kontaktbügel dazu durch einen entsprechend ausgebildeten Betätigungsmechanismus der Kontaktierungsvorrichtung oder ein spezielles Werkzeug weiter ausgelenkt werden muss.

Die Erfindung wird im Folgenden anhand von Figuren, die Ausführungsformen der Anordnung zum Verbinden eines elektrischen Kabels mit einer elektrischen Leiterbahn zeigen, näher erläutert. Es zeigen:
Figur 1 einen Querschnitt durch eine Ausführungsform einer Kontaktierungsvorrichtung zum Kontaktieren eines elektrischen Leiters und eines elektrischen Steckers an eine elektrische Leiterbahn.
Figur 2A einen Kontaktbügel und einen Hebel zum Bewegen des Kontaktbügels der Kontaktierungsvorrichtung mit einem elektrischen Stecker, der von dem Kontaktbügel an eine elektrische Leiterbahn angedrückt wird in einer Querschnittsdarstellung.
Figur 2B einen Kontaktbügel und einen Hebel zum Bewegen des Kontaktbügels der Kontaktierungsvorrichtung mit einem elektrischen Stecker, der von dem Kontaktbügel an eine elektrische Leiterbahn angedrückt wird, in einer räumlichen Darstellung.
Figur 3 einen Kontaktbügel und einen Hebel zum Bewegen des Kontaktbügels der Kontaktierungsvorrichtung mit einem elektrischen Leiter, der von dem Kontaktbügel an eine elektrische Leiterbahn angedrückt wird, in einer Querschnittsdarstellung.
Figur 4 eine Ausführungsform eines elektrischen Steckers zum Verbinden mit einem Kabel.

Figur 1 zeigt eine Ausführungsform einer Kontaktierungsvorrichtung 1 umfassend ein Gehäuse 100 mit einer ersten Öffnung 101 zum Einschieben des elektrischen Leiters 10 und des elektrischen Steckers 20 in einen Hohlraum 103 des Gehäuses 100 der Kontaktierungsvorrichtung. Figur 1 zeigt den in den Hohlraum 101 eingeschobenen elektrischen Stecker 20. Der elektrische Leiter 10 ist in Figur 3 dargestellt. Das Gehäuse 100 weist eine zweite Öffnung 102 zum Einschieben der elektrischen Leiterbahn 30 in den Hohlraum 103 des Gehäuses auf.

Die elektrische Leiterbahn 30 kann beispielsweise in einem Körper eines elektrischen Bauelements angeordnet sein. Ein Teil der elektrischen Leiterbahn, der in den Figuren 1, 2A, 2B und 3 gezeigt ist, kann aus dem Körper des elektrischen Bauelements zum Kontaktieren herausragen. Das elektrische Bauelement kann beispielsweise ein Motorschutzschalter, ein Leistungsschutzschalter, ein Motorschutz, ein Leistungsschutz oder ein thermisches Relais sein, um nur einige Beispiele zu nennen. Die Kontaktierungsvorrichtung 1 kann mittels eines Befestigungselements 500 an dem elektrischen Bauelement befestigt werden, wobei die elektrische Leiterbahn 30 durch die Öffnung 102 in dem Hohlraum 103 der Kontaktierungsvorrichtung angeordnet werden kann.

Die elektrische Leiterbahn 30 kann gemäß einer anderen Ausführungsform als eine elektrisch leitfähige Anlagefläche der Kontaktierungsvorrichtung ausgebildet sein. Die elektrisch leitfähige Anlagefläche kann mit einer weiteren elektrischen Leiterbahn eines elektrischen Bauelements elektrisch gekoppelt sein.

Die Kontaktierungsvorrichtung 1 umfasst des Weiteren einen Kontaktbügel 200, der in dem Hohlraum 103 des Gehäuses 100 der Kontaktierungsvorrichtung angeordnet ist. Der Kontaktbügel 200 weist einen ersten Abschnitt 210 zum Fixieren des elektrischen Leiters 10 im Klemmsitz an der elektrischen Leiterbahn 30 auf. Darüber hinaus umfasst der Kontaktbügel 200 einen zweiten Abschnitt zum Halten und Andrücken des Steckers 20 an die elektrische Leiterbahn 30. Der zweite Abschnitt 220 des Kontaktbügels ist in eine andere Richtung als der erste Abschnitt 210 des Kontaktbügels gebogen. Die Kontaktierungsvorrichtung 1 umfasst darüber hinaus einen Hebel 300 zum Bewegen des Kontaktbügels 200 derart, dass der elektrische Leiter 10 aus dem Klemmsitz lösbar ist. Der Hebel 300 kann dazu translatorisch, beispielsweise in vertikaler Richtung nach unten, bewegt werden, um den Abschnitt 210 des Kontaktbügels von dem elektrischen Leiter 10 wegzubiegen. Der Hebel kann gemäß einer weiteren möglichen Ausführungsform derart bewegt werden, dass er bei einer Betätigung eine Schwenkbewegung beziehungsweise Drehbewegung um einen Drehpunkt ausführt, um den Abschnitt 210 des Kontaktbügels von dem elektrischen Leiter 10 wegzubiegen.

Der zweite Abschnitt des Kontaktbügels 200 ist derart geformt, dass der elektrische Stecker 20 in einem Zustand, in dem er von dem Kontaktbügel 200 an die elektrische Leiterbahn 30 gedrückt und in dem Hohlraum 103 des Gehäuses 100 gehalten wird, durch ein Ziehen an dem elektrischen Stecker aus dem Hohlraum 103 des Gehäuses 100 wieder herausziehbar ist.

Der Kontaktbügel 200 ist insbesondere derart geformt, dass eine an dem elektrischen Stecker 20 entgegen der Einschubrichtung in die erste Öffnung 101 des Gehäuses 100 angreifende notwendige Zugkraft zum Herausziehen des Steckers 20 aus dem Gehäuse 100 kleiner als eine an dem elektrischen Leiter 10 entgegen der Einschubrichtung in die erste Öffnung 101 des Gehäuses 100 angreifende notwendige Zugkraft zum Herausziehen des elektrischen Leiters 10 aus dem Gehäuse 100 ist.

Aufgrund der speziellen Formung des Kontaktbügels ist es dadurch möglich, dass der elektrische Leiter 10 zumindest nicht ohne Zerstörung der Funktion des Kontaktbügels durch ein bloßes Ziehen an dem elektrischen Leiter wieder aus der Kontaktierungsvorrichtung gelöst werden kann. Zum Lösen des elektrischen Leiters 10 ist es vielmehr notwendig, den Hebel 300 zu betätigen und derart gegen den Kontaktbügel 200 zu drücken, dass der Kontaktbügel 200 weiter ausgelenkt wird und den elektrischen Leiter 10 freigibt, so dass dieser wieder aus dem Hohlraum 103 des Gehäuses entnommen werden kann.

Der Kontaktbügel 200 ist innerhalb des Hohlraums 103 der Kontaktierungsvorrichtung an einem Halteelement 600 befestigt. Von dort verläuft er in dem Hohlraum 103 zu einem Führungselement 700, von dem er in Richtung zu einem Bereich des Hohlraums, in den der elektrische Leiter 10 beziehungsweise der elektrische Leiter 20 eingeschoben werden, verbogen wird.

Gemäß einer möglichen Ausführungsform der Kontaktierungsvorrichtung 1 ist der erste Abschnitt 210 des Kontaktbügels 200 als ein federnder Schenkel ausgeformt, der beim Einschieben des elektrischen Leiters 10 durch die erste Öffnung 101 in den Hohlraum 103 des Gehäuses 100 verbogen wird und in Folge der Verbiegung eine Rückstellkraft erzeugt. Aufgrund der Rückstellkraft drückt der Kontaktbügel 200 den elektrischen Leiter 10 gegen die elektrische Leiterbahn 30, wie in Figur 3 gezeigt ist.

Gemäß einer möglichen Ausführungsform der Kontaktierungsvorrichtung 1 weist der erste Abschnitt 210 des Kontaktbügels 200 ein erstes Ende 201 des Kontaktbügels auf. Der erste Abschnitt 210 des Kontaktbügels 200 weist an dem ersten Ende 201 eine Kante 211 auf. Die Kante 211 ist vorzugsweise nicht abgerundet und in einem spitzen Winkel auf den elektrischen Leiter 10 ausgerichtet, wenn der elektrische Leiter 10 durch die erste Öffnung 101 in den Hohlraum 103 des Gehäuses 100 eingeschoben wird. Die Kante 211 ist insbesondere derart geformt, dass die Anpresskraft, mit der der elektrische Leiter 10 von der Kante 211 gegen die elektrische Leiterbahn 30 gedrückt wird, erhöht wird, wenn an dem elektrischen Leiter 10 entgegen der Einschubrichtung in die erste Öffnung 101 des Gehäuses 100 gezogen wird.

Wenn der elektrische Leiter 10 nach dem Einschieben in den Hohlraum 103 des Gehäuses von dem scharfkantigen Ende 201 des Kontaktbügels geklemmt wird, verkantet sich das scharfkantige Ende 201 des Kontaktbügels in dem Material des elektrischen Leiters 10. Die Verkantung wird noch erhöht, wenn versucht wird, den elektrischen Leiter 10 durch ein Ziehen entgegen der Einschubrichtung wieder aus der Kontaktierungsvorrichtung zu entfernen. Dadurch ist es nahezu unmöglich, durch bloßes Ziehen am Ende des elektrischen Leiters 10 diesen wieder aus der Kontaktierungsvorrichtung zu entnehmen. Zum Lösen des elektrischen Leiters 10 aus der Kontaktierungsvorrichtung muss stattdessen der Hebel 300 betätigt werden, indem der Hebel 300 den Kontaktbügel 200 weiter auslenkt.

Gemäß einer weiteren Ausführungsform der Kontaktierungsvorrichtung weist der zweite Abschnitt 220 des Kontaktbügels 200 einen Auflagebereich 221 auf, auf dem der elektrische Stecker 20 aufliegt, wenn der elektrische Stecker von dem Kontaktbügel 200 gegen die elektrische Leiterbahn 30 gedrückt wird. Die Fläche des Auflagebereichs 221 des Kontaktbügels, die den elektrischen Stecker 20 berührt, wenn der elektrische Stecker 20 von dem Kontaktbügel 200 gegen die elektrische Leiterbahn 30 gedrückt wird, ist größer als die Fläche, mit der die Kante 211 den elektrischen Stecker 10 an der elektrischen Leiterbahn 30 im Klemmsitz hält.

Der Kontaktbügel 200 ist insbesondere derart geformt, dass der zweite Abschnitt 220 des Kontaktbügels und damit auch der Auflagebereich 221 parallel zur Einschubrichtung des elektrischen Steckers 20 in den Hohlraum 103 des Gehäuses verläuft. Der elektrische Stecker 20 liegt daher lediglich an dem Auflagebereich 221 des zweiten Abschnitts 220 des Kontaktbügels 200 an und wird durch die von der Anpresskraft des ausgelenkten Kontaktbügels erzeugten Haftreibung gehalten. Bei Überwindung dieser Reibkraft kann der Stecker durch ein Ziehen entgegen der Einschubrichtung in die erste Öffnung 101 wieder leicht aus der Kontaktierungsvorrichtung gelöst werden. Hierzu ist es nicht notwendig, den Hebel 300 oder ein entsprechend speziell geformtes Werkzeug zu benutzen.

Gegen ein durch Erschütterung oder Schaltimpulse verursachtes Herausrutschen der Steckstifte des elektrischen Steckers kann der Stecker zusätzlich mit einer rastenden Schnappverbindung an der elektrischen Leiterbahn 30 gehalten werden.

Gemäß einer weiteren möglichen Ausführungsform umfasst die Kontaktierungsvorrichtung 1 ein Anschlagelement 400, das als ein Anschlag für den Stecker 20 ausgebildet ist. Dadurch ist es möglich, den Stecker 20 durch die erste Öffnung 101 des Gehäuses 100 in den Hohlraum 103 des Gehäuses bis maximal zu einer Tiefe einzuschieben, so dass ein Ende des Steckers 20 in dem Hohlraum 103 des Gehäuses von dem ersten Abschnitt 210 des Kontaktbügels 200 entfernt angeordnet ist, wie dies beispielsweise in den Figuren 1, 2A und 2B gezeigt ist.

Das Anschlagelement 400 der Kontaktierungsvorrichtung kann als Teil des Gehäuses ausgebildet sein. Insbesondere kann das Anschlagelement 400 derjenige Teil des Gehäuses sein, der unmittelbar neben der ersten Öffnung 101 des Gehäuses liegt. Beim Einschieben des elektrischen Steckers 20 in die Öffnung 101 schlägt der elektrische Stecker an dem Anschlagelement 400 der Kontaktierungsvorrichtung an und kann somit nicht weiter in den Hohlraum 103 des Gehäuses eingeschoben werden. Dadurch kommt das Ende des elektrischen Steckers 20 nicht in Kontakt mit dem scharfkantigen Ende 201 des Kontaktbügels 200.

Eine Anordnung zum Verbinden eines elektrischen Kabels 2 mit einer elektrischen Leiterbahn 30 umfasst die Kontaktierungsvorrichtung 1 und den elektrischen Stecker 20, der an einem Ende eines elektrischen Kabels 2 zum Kontaktieren des elektrischen Kabels angeordnet ist. Der elektrische Stecker 20 umfasst einen elektrischen Kontakt 21 und ein nicht leitendes Auflageelement 22, auf dem der elektrische Kontakt 21 angeordnet ist.

Beim Einschieben des elektrischen Steckers 20 in die erste Öffnung 101 des Gehäuses 100 der Kontaktierungsvorrichtung wird der Auflagebereich 221 des zweiten Abschnitts 220 des Kontaktbügels 200 gegen das nicht leitende Auflageelement 22 des elektrischen Steckers 20 gedrückt. Wenn die elektrische Leiterbahn 30 in die zweite Öffnung 102 des Gehäuses 100 der Kontaktierungsvorrichtung eingeschoben ist, wird der elektrische Kontakt 21 von der Anpresskraft des zweiten Abschnitts 220 des Kontaktbügels 200 gegen die elektrische Leiterbahn 30 gedrückt.

Gemäß einer möglichen Ausführungsform ist das Auflageelement 22 des elektrischen Steckers 20 derart ausgebildet, dass das Auflageelement 22 beim Einschieben des elektrischen Steckers 20 in die erste Öffnung 101 der Kontaktierungsvorrichtung entlang des Auflagebereichs 221 des Abschnitts 220 des Kontaktbügels 200 gleitet.

Der elektrische Stecker 20 wird somit durch die Haftreibung zwischen dem Auflageelement 22 des Steckers und dem Auflagebereich 221 des zweiten Abschnitts 220 des Kontaktbügels 200 der Kontaktierungsvorrichtung in dem Hohlraum 103 des Gehäuses der Kontaktierungsvorrichtung gehalten.

Entsprechend dem Anschlagelement 400 der Kontaktierungsvorrichtung kann auch der elektrische Stecker 20 ein entsprechend geformtes Anschlagelement 23 aufweisen. Das Anschlagelement 23 des Steckers 20 und das Anschlagelement 400 der Kontaktierungsvorrichtung können derart zueinander ausgebildet sein, dass das Anschlagelement 23 des Steckers 20 gegen das Anschlagelement 400 der Kontaktierungsvorrichtung 1 anschlägt, wenn der elektrische Stecker 20 in die erste Öffnung 101 des Gehäuses 100 der Kontaktierungsvorrichtung eingeschoben wird. Dadurch kann der Stecker 20 durch die Öffnung 101 des Gehäuses in den Hohlraum 103 des Gehäuses bis maximal zu einer Tiefe eingeschoben werden, so dass das Ende des Steckers 20 von dem ersten Abschnitt 210, insbesondere dem scharfkantigen Ende 201 des ersten Abschnitts 210 des Kontaktbügels 200, entfernt angeordnet ist.

Gemäß der in Figur 4 gezeigten Ausführungsform des elektrischen Steckers kann der Stecker mehrere Steckstift 24 aufweisen. Jeder Steckstift 24 umfasst einen elektrischen Kontakt 21 und ein nicht leitendes Auflageelement 22, auf dem der elektrische Kontakt 21 angeordnet ist. Entsprechend der Anzahl der Steckstifte weist auch die Kontaktierungsvorrichtung 1 eine entsprechend hohe Anzahl an ersten Öffnungen 101 zum Einschieben der Steckstifte 24 des Steckers und an zweiten Öffnungen 102 zum Einschieben der Leiterbahnen 30 sowie an Kontaktbügeln 200 und Hebeln 300 auf. Mit der Kontaktierungsvorrichtung 1 wird es ermöglicht, insbesondere bei Steckern mit mehreren Steckstiften durch ein einfaches Herausziehen des Steckers die verschiedenen Steckstifte aus der Kontaktierungsvorrichtung zu lösen, ohne dass es notwendig ist, für jeden Steckstift einen eigenen Hebel 300 zu betätigen oder zum Lösen der Kontaktbügel für jeden der Steckstifte entsprechende Werkzeuge zu benutzen.

### Bezugszeichenliste

- 1: Kontaktierungsvorrichtung
- 2: Kabel
- 10: elektrischer Leiter
- 20: elektrischer Stecker
- 21: elektrischer Kontakt des Steckers
- 22: Auflageelement des Steckers
- 23: Anschlagelement des Steckers
- 24: Steckstifte des Steckers
- 30: elektrische Leiterbahn
- 100: Gehäuse
- 101: erste Öffnung des Gehäuses
- 102: zweite Öffnung des Gehäuses
- 103: Hohlraum
- 200: Kontaktbügel
- 201: erstes Ende des Kontaktbügels
- 210: erster Abschnitt des Kontaktbügels
- 211: Kante des Kontaktbügels
- 220: zweiter Abschnitt des Kontaktbügels
- 221: Auflagebereich des Kontaktbügels
- 300: Hebel
- 400: Anschlagelement
- 500: Befestigungselement
- 600: Halteelement
- 700: Führungselement

## Patentansprüche

1. Anordnung zum Verbinden eines elektrischen Kabels mit einer elektrischen Leiterbahn, umfassend:
- eine Kontaktierungsvorrichtung (1) mit einem Gehäuse (100), einem Kontaktbügel (200), einem Hebel (300) zum Bewegen des Kontaktbügels (200) und einem Anschlagelement (400),
- einen elektrischen Stecker (20), der an einem Ende des elektrischen Kabels (2) zum Kontaktieren des elektrischen Kabels angeordnet ist, wobei der elektrische Stecker (20) ein Anschlagelement (23) aufweist,
- wobei das Gehäuse (100) eine erste Öffnung (101), die sowohl zum Einschieben des elektrischen Leiters (10) als auch zum Einschieben des elektrischen Steckers (20) in einen Hohlraum (103) des Gehäuses (100) ausgebildet ist, und eine zweite Öffnung (102) zum Einschieben der elektrischen Leiterbahn (30) in den Hohlraum (103) des Gehäuses aufweist,
- wobei der Kontaktbügel (200) in dem Hohlraum (103) des Gehäuses angeordnet ist,
- wobei der Kontaktbügel (200) einen ersten Abschnitt (210) zum Fixieren des elektrischen Leiters (10) im Klemmsitz an der elektrischen Leiterbahn (30) und einen zweiten Abschnitt (220) zum Halten und Andrücken des elektrischen Steckers (20) an die elektrische Leiterbahn (30) aufweist, wobei der zweite Abschnitt (220) in eine andere Richtung als der erste Abschnitt (210) gebogen ist,
- wobei der Hebel (300) zum Bewegen des Kontaktbügels (200) derart ausgebildet ist, dass der elektrische Leiter (10) aus dem Klemmsitz lösbar ist,
- wobei der Kontaktbügel (200) derart geformt ist, dass der Kontaktbügel (200) beim Einschieben des elektrische Steckers (20) in den Hohlraum (103) des Gehäuses ausgelenkt wird und der elektrische Stecker (20) durch die von der Anpresskraft des ausgelenkten zweiten Abschnitts (220) des Kontaktbügels (200) erzeugte Haftreibung an der elektrischen Leiterbahn (30) gehalten wird,
- wobei der zweite Abschnitt (220) des Kontaktbügels (200) einen Auflagebereich (221) aufweist, auf dem der elektrische Stecker (20) aufliegt, wenn der elektrische Stecker (20) von dem Kontaktbügel (200) gegen die elektrische Leiterbahn (30) gedrückt wird,
- wobei die Fläche des Auflagebereichs (221), die den elektrischen Stecker (20) berührt, wenn der elektrische Stecker (20) von dem Kontaktbügel (200) gegen die elektrische Leiterbahn (30) gedrückt wird, größer ist als die Fläche, mit der die Kante (211) den elektrischen Leiter (10) an der elektrischen Leiterbahn (30) im Klemmsitz hält,
- wobei der zweite Abschnitt (220) des Kontaktbügel (200) derart geformt ist, dass der elektrische Stecker (20) in einem Zustand, in dem er von dem Kontaktbügel (200) an die elektrische Leiterbahn (30) gedrückt und in dem Hohlraum (103) des Gehäuses gehalten wird, durch ein Ziehen an dem elektrischen Stecker (20) und ohne eine Betätigung des Hebels (300) aus dem Hohlraum (103) des Gehäuses herausziehbar ist,
- wobei die erste Öffnung (101) in den Hohlraum (103) einmündet und eine Innenwand, an der der elektrische Stecker (20) nach dem Einschieben in den Hohlraum (103) anliegt, aufweist,
- wobei der Kontaktbügel (200) in dem Hohlraum (103) derart angeordnet und in einer Weise verbiegbar ist, dass die Fläche des Auflagebereichs (221) fluchtend zur Innenwand der Öffnung (101) verläuft,
- wobei das Anschlagelement (400) der Kontaktierungsvorrichtung (1) als Anschlag für das Anschlagelement (23) des elektrischen Steckers (20) derart ausgebildet ist, dass der elektrische Stecker (20) durch die erste Öffnung (101) des Gehäuses (100) in den Hohlraum (103) des Gehäuses bis maximal zu einer Tiefe einschiebbar ist, so dass ein Ende des elektrischen Steckers (20) in dem Hohlraum (103) des Gehäuses von dem ersten Abschnitt (210) des Kontaktbügels (200) entfernt angeordnet ist,
- wobei der elektrische Stecker (20) einen elektrischen Kontakt (21) und ein nichtleitendes Auflageelement (22), auf dem der elektrische Kontakt (21) angeordnet ist, aufweist,
- wobei der Auflagebereich (221) des zweiten Abschnitts (220) des Kontaktbügels (200) beim Einschieben des elektrischen Steckers (20) in die erste Öffnung (101) des Gehäuses (100) der Kontaktierungsvorrichtung gegen das nichtleitende Auflageelement (22) des elektrischen Steckers (20) gedrückt wird,
- wobei der elektrische Kontakt (21) des elektrischen Steckers (20) von der Anpresskraft des zweiten Abschnitts (220) des Kontaktbügels (200) gegen die elektrische Leiterbahn (30) gedrückt wird, wenn die elektrische Leiterbahn (30) in die zweite Öffnung (102) des Gehäuses (100) der Kontaktierungsvorrichtung (1) eingeschoben ist.

2. Anordnung nach Anspruch 1,
wobei der Kontaktbügel (200) derart geformt ist, dass eine an dem elektrischen Stecker (20) entgegen der Einschubrichtung in die erste Öffnung (101) des Gehäuses (100) angreifende notwendige Zugkraft zum Herausziehen des elektrischen Steckers (20) aus dem Gehäuse (100) kleiner als eine an dem elektrischen Leiter (10) entgegen der Einschubrichtung in die erste Öffnung (101) des Gehäuses (100) angreifende notwendige Zugkraft zum Herausziehen des elektrischen Leiters (10) aus dem Gehäuse (100) ist.

3. Anordnung nach einem der Ansprüche 1 oder 2,
wobei der erste Abschnitt (210) des Kontaktbügels (200) als ein federnder Schenkel ausgeformt ist, der beim Einschieben des elektrischen Leiters (10) durch die erste Öffnung (101) in den Hohlraum (103) des Gehäuses (100) verbogen wird und infolge der Verbiegung eine Rückstellkraft erzeugt, mit der er den elektrischen Leiter (10) gegen die elektrische Leiterbahn (30) drückt.

4. Anordnung nach einem der Ansprüche 2 oder 3,
- wobei der erste Abschnitt (210) des Kontaktbügels (200) ein erstes Ende (201) des Kontaktbügels aufweist,
- wobei der erste Abschnitt (210) des Kontaktbügels (200) an dem ersten Ende (201) des Kontaktbügels eine Kante (211) aufweist,
- wobei die Kante (211) derart geformt ist, dass die Anpresskraft, mit der der elektrische Leiter (10) von der Kante (211) an dem ersten Ende (201) des Kontaktbügels (200) gegen die elektrische Leiterbahn (30) gedrückt wird, erhöht wird, wenn an dem elektrischen Leiter (10) entgegen der Einschubrichtung in die erste Öffnung (101) des Gehäuses (100) gezogen wird.

5. Anordnung nach einem der Ansprüche 1 bis 4,
wobei der Kontaktbügel (200) derart geformt ist, dass der Auflagebereich (221) des zweiten Abschnitts (220) des Kontaktbügels (200) parallel zur Einschubrichtung des elektrischen Steckers (20) verläuft.

6. Anordnung nach einem der Ansprüche 1 bis 5,
wobei das Auflageelement (22) des elektrischen Steckers (20) derart ausgebildet ist, dass das Auflageelement (22) beim Einschieben des elektrischen Steckers (20) in die erste Öffnung (101) der Kontaktierungsvorrichtung (1) entlang des Auflagebereichs (221) des zweiten Abschnitts (220) des Kontaktbügels (200) gleitet und der elektrische Stecker (20) durch die Haftreibung zwischen dem Auflageelement (22) des elektrischen Steckers (20) und dem Auflagebereich (221) des zweiten Abschnitt (220) des Kontaktbügels (200) der Kontaktierungsvorrichtung in dem Hohlraum (103) des Gehäuses der Kontaktierungsvorrichtung gehalten wird.

7. Anordnung nach einem der Ansprüche 1 bis 6,
wobei der elektrische Stecker (20) ein Anschlagelement (23) aufweist, wobei das Anschlagelement (23) des elektrischen Steckers (20) und das Anschlagelement (400) der Kontaktierungsvorrichtung (1) derart zueinander ausgebildet sind, dass das Anschlagelement (23) des elektrischen Steckers (20) gegen das Anschlagelement (400) der Kontaktierungsvorrichtung (1) anschlägt, wodurch der elektrische Stecker (20) durch die erste Öffnung (101) des Gehäuses in den Hohlraum (103) des Gehäuses bis maximal zu einer Tiefe einschiebbar ist, so dass das Ende des elektrischen Steckers (20) von dem ersten Abschnitt (210) des Kontaktbügels (200) entfernt angeordnet ist.

## Claims

1. Assembly for connecting an electrical cable to an electrical conductor track, comprising:
- a contacting device (1) with a housing (100), a contact bracket (200), a lever (300) for moving the contact bracket (200) and a stop element (400),
- an electrical plug (20), which is arranged at one end of the electrical cable (2) for contacting the electrical cable, wherein the electrical plug (20) has a stop element (23),
- wherein the housing (100) has a first opening (101) which is designed both for inserting the electrical conductor (10) and for inserting the electrical plug (20) into a cavity (103) of the housing (100), and has a second opening (102) for inserting the electrical conductor track (30) into the cavity (103) of the housing,
- wherein the contact bracket (200) is arranged in the cavity (103) of the housing,
- wherein the contact bracket (200) has a first section (210) for fixing the electrical conductor (10) in a clamping fit on the electrical conductor track (30) and a second section (220) for holding and pressing the electrical plug (20) onto the electrical conductor track (30), wherein the second section (220) is bent in a different direction than the first section (210),
- wherein the lever (300) for moving the contact bracket (200) is designed such that the electrical conductor (10) can be released from the clamping fit,
- wherein the contact bracket (200) is shaped such that the contact bracket (200) is deflected when the electrical plug (20) is inserted into the cavity (103) of the housing and the electrical plug (20) is held on the electrical conductor track (30), by the static friction generated by the pressing force of the deflected second section (220) of the contact bracket (200)
- wherein the second section (220) of the contact bracket (200) has a support region (221) on which the electrical plug (20) rests when the electrical plug (20) is pressed by the contact bracket (200) against the electrical conductor track (30),
- wherein the surface of the support region (221) that contacts the electrical plug (20) when the electrical plug (20) is pressed by the contact bracket (200) against the electrical conductor track (30) is larger than the surface with which the edge (211) holds the electrical conductor (10) in the clamping fit on the electrical conductor track (30),
- wherein the second section (220) of the contact bracket (200) is shaped such that the electrical plug (20), when in a state in which it is pressed by the contact bracket (200) against the electrical conductor track (30) and is held in the cavity (103) of the housing, can be pulled out of the cavity (103) in the housing by pulling on the electrical plug (20) and without actuating the lever (300),
- wherein the first opening (101) opens out into the cavity (103) and has an inner wall against which the electrical plug (20) rests after being inserted into the cavity (103),
- wherein the contact bracket (200) is arranged in the cavity (103) and can be bent in such a way that the surface of the support region (221) is aligned flush with the inner wall of the opening (101),
- wherein the stop element (400) of the contacting device is designed as a stop for the stop element (23) of the electrical plug (20) such that the electrical plug (20) can be inserted through the first opening (101) of the housing (100) into the cavity (103) of the housing to a maximum depth, such that one end of the electrical plug (20) is arranged in the cavity (103) of the housing away from the first section (210) of the contact bracket (200),
- wherein the electrical plug (20) has an electrical contact (21) and a non-conductive support element (22) on which the electrical contact (21) is arranged,
- wherein the support region (221) of the second section (220) of the contact bracket (200) is pressed against the non-conductive support element (22) of the electrical plug (20) when the electrical plug (20) is inserted into the first opening (101) of the housing (100) of the contacting device
- wherein the electrical contact (21) of the electrical plug (20) is pressed against the electrical conductor track (30) by the pressing force of the second section (220) of the contact bracket (200) when the electrical conductor track (30) is inserted into the second opening (102) of the housing (100) of the contacting device (1).

2. Assembly according to claim 1,
wherein the contact bracket (200) is shaped in such a way that a tensile force acting on the electrical plug (20) against the insertion direction into the first opening (101) of the housing (100), said tensile force being necessary for pulling the electrical plug (20) out of the housing, (100) is less than a tensile force acting on the electrical conductor (10) against the insertion direction into the first opening (101) of the housing (100), said tensile force being necessary for pulling the electrical conductor (10) out of the housing (100).

3. Assembly according to any one of claims 1 or 2,
wherein the first section (210) of the contact bracket (200) is formed as a resilient leg which is bent when the electrical conductor (10) is inserted through the first opening (101) into the cavity (103) of the housing (100) and as a result of the bending produces a restoring force with which it presses the electrical conductor (10) against the electrical conductor track (30).

4. Assembly according to any one of claims 2 or 3,
- wherein the first section (210) of the contact bracket (200) has a first end (201) of the contact bracket,
- wherein the first section (210) of the contact bracket (200) has an edge (211) at the first end (201) of the contact bracket,
- wherein the edge (211) is shaped such that the pressing force, with which the electrical conductor (10) is pressed against the electrical conductor track (30) by the edge (211) at the first end (201) of the contact bracket (200), is increased if the electrical conductor (10) is pulled against the insertion direction into the first opening (101) of the housing (100).

5. Assembly according to any one of claims 1 to 4,
wherein the contact bracket (200) is shaped such that the support region (221) of the second section (220) of the contact bracket (200) runs parallel to the insertion direction of the electrical plug (20).

6. Assembly according to any one of claims 1 to 5,
wherein the support element (22) of the electrical plug (20) is designed such that the support element (22) slides along the support region (221) of the second section (220) of the contact bracket (200) when the electrical plug (20) is inserted into the first opening (101) of the contacting device (1) and the electrical plug (20) is held in the cavity (103) of the housing of the contacting device by the static friction between the support element (22) of the electrical plug (20) and the support region (221) of the second section (220) of the contact bracket (200) of the contacting device.

7. Assembly according to any one of claims 1 to 6,
wherein the electrical plug (20) has a stop element (23), wherein the stop element (23) of the electrical plug (20) and the stop element (400) of the contacting device (1) are designed with respect to one another such that the stop element (23) of the electrical plug (20) strikes against the stop element (400) of the contacting device (1), whereby the electrical plug (20) can be inserted through the first opening (101) of the housing into the cavity (103) of the housing to a maximum depth, so that the end of the electrical plug (20) is arranged at a distance from the first section (210) of the contact bracket (200).

## Revendications

1. Agencement destiné à la connexion d'un câble électrique à une piste conductrice électrique, comprenant :
- un dispositif de mise en contact (1) avec un boîtier (100), un étrier de contact (200), un levier (300) destiné au déplacement de l'étrier de contact (200) et un élément de butée (400),
- une fiche électrique (20) qui est agencée au niveau d'une extrémité du câble électrique (2) destinée à la mise en contact du câble électrique, dans lequel la fiche électrique (20) présente un élément de butée (23),
- dans lequel le boîtier (100) présente une première ouverture (101), qui est réalisée tant pour l'insertion du conducteur électrique (10) que pour l'insertion de la fiche électrique (20) dans une cavité (103) du boîtier (100), et une seconde ouverture (102) destinée à l'insertion de la piste conductrice électrique (30) dans la cavité (103) du boîtier,
- dans lequel l'étrier de contact (200) est agencé dans la cavité (103) du boîtier,
- dans lequel l'étrier de contact (200) présente une première section (210) destinée à la fixation du conducteur électrique (10) en ajustement serré au niveau de la piste conductrice électrique (30) et une seconde section (220) destinée au maintien et à la pression de la fiche électrique (20) au niveau de la piste conductrice électrique (30), dans lequel la seconde section (220) est coudée dans une autre direction que celle de la première section (210),
- dans lequel le levier (300) destiné au déplacement de l'étrier de contact (200) est réalisé de telle manière que le conducteur électrique (10) peut être libéré de l'ajustement serré,
- dans lequel l'étrier de contact (200) est formé de telle manière que l'étrier de contact (200) est dévié lors de l'insertion de la fiche électrique (20) dans la cavité (103) du boîtier et la fiche électrique (20) est maintenue au niveau de la piste conductrice électrique (30) grâce au frottement statique généré par la force de pression de la seconde section (220) déviée de l'étrier de contact (200),
- dans lequel la seconde section (220) de l'étrier de contact (200) présente une région d'appui (221) sur laquelle repose la fiche électrique (20) lorsque la fiche électrique (20) est pressée par l'étrier de contact (200) contre la piste conductrice électrique (30),
- dans lequel la surface de la région d'appui (221) qui entre en contact avec la fiche électrique (20) lorsque la fiche électrique (20) est pressée par l'étrier de contact (200) contre la piste conductrice électrique (30) est supérieure à la surface utilisée par le bord (211) pour maintenir le conducteur électrique (10) en ajustement serré au niveau de la piste conductrice électrique (30),
- dans lequel la seconde section (220) de l'étrier de contact (200) est formée de telle manière que la fiche électrique (20), dans un état dans lequel elle est pressée au niveau de la piste conductrice électrique (30) par l'étrier de contact (200) et est maintenue dans la cavité (103) du boîtier, peut être extraite de la cavité (103) du boîtier grâce à une traction au niveau de la fiche électrique (20) et sans un actionnement du levier (300),
- dans lequel la première ouverture (101) débouche dans la cavité (103) et présente une paroi intérieure au niveau de laquelle la fiche électrique (20) repose dans la cavité (103) après avoir été insérée,
- dans lequel l'étrier de contact (200) est agencé dans la cavité (103) et peut être coudé de telle manière que la surface de la région d'appui (221) est alignée avec la paroi intérieure de l'ouverture (101),
- dans lequel l'élément de butée (400) du dispositif de mise en contact (1) est réalisé sous forme de butée pour l'élément de butée (23) de la fiche électrique (20) de telle manière que la fiche électrique (20) peut être insérée à travers la première ouverture (101) du boîtier (100) dans la cavité (103) du boîtier au plus jusqu'à une certaine profondeur, de sorte qu'une extrémité de la fiche électrique (20) est agencée dans la cavité (103) du boîtier à distance de la première section (210) de l'étrier de contact (200),
- dans lequel la fiche électrique (20) présente un contact électrique (21) et un élément d'appui (22) non conducteur sur lequel est agencé le contact électrique (21),
- dans lequel la région d'appui (221) de la seconde section (220) de l'étrier de contact (200) est pressée contre l'élément d'appui (22) non conducteur de la fiche électrique (20) lors de l'insertion de la fiche électrique (20) dans la première ouverture (101) du boîtier (100) du dispositif de mise en contact,
- dans lequel le contact électrique (21) de la fiche électrique (20) est pressé contre la piste conductrice électrique (30) par la force de pression de la seconde section (220) de l'étrier de contact (200) lorsque la piste conductrice électrique (30) est insérée dans la seconde ouverture (102) du boîtier (100) du dispositif de mise en contact (1).

2. Agencement selon la revendication 1,
dans lequel l'étrier de contact (200) est formé de telle manière qu'une force de traction nécessaire pour l'extraction de la fiche électrique (20) du boîtier (100) et agissant au niveau de la fiche électrique (20) à rencontre de la direction d'insertion dans la première ouverture (101) du boîtier (100) est inférieure à une force de traction nécessaire pour l'extraction du conducteur électrique (10) du boîtier (100) et agissant au niveau du conducteur électrique (10) à rencontre de la direction d'insertion dans la première ouverture (101) du boîtier (100).

3. Agencement selon l'une quelconque des revendications 1 ou 2,
dans lequel la première section (210) de l'étrier de contact (200) présente la forme d'une jambe résiliente, qui est déformée lors de l'insertion du conducteur électrique (10) dans la cavité (103) du boîtier (100) à travers la première ouverture (101) et produit consécutivement à la déformation une force de rappel avec laquelle elle presse le conducteur électrique (10) contre la piste conductrice électrique (30).

4. Agencement selon l'une quelconque des revendications 2 ou 3,
- dans lequel la première section (210) de l'étrier de contact (200) présente une première extrémité (201) de l'étrier de contact,
- dans lequel la première section (210) de l'étrier de contact (200) présente un bord (211) au niveau de la première extrémité (201) de l'étrier de contact,
- dans lequel le bord (211) est formé de telle manière que la force de pression avec laquelle le conducteur électrique (10) est pressé par le bord (211) contre la piste conductrice électrique (30) au niveau de la première extrémité (201) de l'étrier de contact (200) est augmentée lors d'une traction au niveau du conducteur électrique (10) à l'encontre de la direction d'insertion dans la première ouverture (101) du boîtier (100).

5. Agencement selon l'une quelconque des revendications 1 à 4,
dans lequel l'étrier de contact (200) est formé de telle manière que la région d'appui (221) de la seconde section (220) de l'étrier de contact (200) est parallèle à la direction d'insertion de la fiche électrique (20).

6. Agencement selon l'une quelconque des revendications 1 à 5,
dans lequel l'élément d'appui (22) de la fiche électrique (20) est réalisé de telle manière que l'élément d'appui (22) coulisse le long de la région d'appui (221) de la seconde section (220) de l'étrier de contact (200) lors de l'insertion de la fiche électrique (20) dans la première ouverture (101) du dispositif de mise en contact (1) et la fiche électrique (20) est maintenue dans la cavité (103) du boîtier du dispositif de mise en contact grâce au frottement statique entre l'élément d'appui (22) de la fiche électrique (20) et la région d'appui (221) de la seconde section (220) de l'étrier de contact (200) du dispositif de mise en contact.

7. Agencement selon l'une quelconque des revendications 1 à 6,
dans lequel la fiche électrique (20) présente un élément de butée (23), dans lequel l'élément de butée (23) de la fiche électrique (20) et l'élément de butée (400) du dispositif de mise en contact (1) sont réalisés l'un par rapport à l'autre de telle manière que l'élément de butée (23) de la fiche électrique (20) bute contre l'élément de butée (400) du dispositif de mise en contact (1), et la fiche électrique (20) peut grâce à cela être insérée à travers la première ouverture (101) du boîtier dans la cavité (103) du boîtier au plus jusqu'à une certaine profondeur, de sorte que l'extrémité de la fiche électrique (20) est agencée à distance de la première section (210) de l'étrier de contact (200).
